# EUROPÄISCHE PATENTSCHRIFT

(11) **EP 0 036 183 B1**
(45) Veröffentlichungstag und Bekanntmachung des Hinweises auf die Patenterteilung: **07.11.1984**
(21) Anmeldenummer: 81101832.4
(22) Anmeldetag: 12.03.1981
(51) Int. Cl.: C14B 1/26, C14B 1/58

(54) **Verfahren und Vorrichtung zur Flächenvergrösserung und -trocknung von Lederstücken, Fellen und ähnlichen Materialien**
Process and apparatus for the surface extension and drying of leather pieces, skins and similar materials
Procédé et dispositif pour l'étendage et le séchage de pièces de cuir, de peaux et de matières semblables

(30) Priorität: 15.03.1980 DE 3010003
(43) Veröffentlichungstag der Anmeldung: 23.09.1981
(73) Patentinhaber: Dokoupil, Jiri, Dipl. Ing., D-65549 Limburg (DE)
(72) Erfinder: Dokoupil, Jiri, Dipl. Ing., D-65549 Limburg (DE)

## Beschreibung

Was den Flächengewinn bei Ledertrocknung betrifft, so sind Spannrahmentrockner am wirkungsvollsten, weil das Leder vor dem Trocknungsprozeß auf den Spannrahmen vorgespannt wird. Einer der großen Nachteile ist, daß die Vorspannung manuell durchgeführt wird mit Hilfe einer großen Stückzahl von sogenannten Lederklammern, da das Leder einen geometrisch unbestimmten Umriß aufweist (US-A-2 125 223). Die Erfindung beseitigt diesen Nachteil auf die Weise, daß von beiden Seiten des Leders elastische für Luft undurchlässige Folien angeordnet werden, der Raum zwischen Leder und den beiden Folien an Vakuum angeschlossen wird, und danach mit Kräften, die vorwiegend in der Ebene der beiden Folien liegen, die Fläche der Folien vergrößert wird. Dem Leder, das sich zwischen den Folien befindet, wird Wärmeenergie zugeführt, z. B. durch Infrarotbestrahlung der Folien, mittels Kontaktwärme oder das feuchte Leder wird mittels Hochfrequenzenergie erhitzt.

Die Einwirkung der Kräfte auf die Folien ist in der Zeit der Behandlung des Leders veränderlich, z. B. wiederholte pulsierende oder oszillierende Einwirkungen.

Auf diese Weise ist es mittels dieses Verfahrens möglich, das Leder entweder zu trocknen und dabei die Fläche des Leders optimal zu vergrößern, oder schon ganz fertiges Leder zu behandeln, wobei seine Fläche um einen gewissen Prozentsatz bleibend vergrößert wird.

Beispielhafte Ausführungen der Vorrichtungen, die nach diesem Verfahren arbeiten, sind auf den Figuren 1-3 abgebildet.

Die Ziffern auf den Figuren bedeuten :

Die auf Figur 1 abgebildete Vorrichtung arbeitet mit 2 Folien 2 und 3, die eine runde Form 10 ausweisen. Das Leder 1 wird zwischen beide Folien 2 und 3 hineingelegt (z. B. wird der ganze obere Teil der Vorrichtung mit der Folie 2 nach oben oder seitlich weggefahren). Dann werden beide Folien 2 und 3 wieder zusammengefahren. Der Raum 4 wird mit Hilfe der Dichtung 7, die sich in der Nähe der Ränder 8 der Folien befindet, abgedichtet. Der Raum 4 wird an ein Vakuum 5 angeschlossen. Der athmosphärische Druck drückt jetzt von außen auf beide Folien 2 und 3 und so auf das Leder 1. Zu den Rändern 8 der beiden Folien 2 und 3 werden Seile 15 befestigt, die über Umlenkrollen zentral zu einem hydraulischen Zylinder 14 zugeführt werden. Es wird ein Seilensystem für beide Folien 2 und 3 benutzt. Wenn die hydraulischen Zylinder 14 ausgefahren werden, wird mit Hilfe der Seile 15 auf die Ränder 8 der beiden Folien 2 und 3 so eine Kraftwirkung ausgeübt, daß die Fläche von beiden Folien vergrößert wird. Da gleichzeitig die Folien mit Hilfe von athmosphärischem Druck an das Leder 1 von beiden Seiten angedrückt werden, folgt das Leder der Ausdehnung der beiden Folien und die Fläche des Leders wächst. Es ist möglich, diesen Vorgang beliebig zu wiederholen. Bei Rückkehr der Folien in die Ausgangsposition wird das Vakuum aufgelöst. Bei wiederholtem Auseinanderziehen der Folien wird das Vakuum wieder neu aufgebaut. Bei Trocknung des Leders wird dem Leder 1 Wärmeenergie zugeführt, wie z. B. bei dieser Anordnung mit Hilfe von Bestrahlung mit Infrarotstrahler 9.

Bei der konstruktiven Ausführung auf Figur 2 haben die Folien 2 und 3 eine quadratische Form 11. Die Krafteinwirkung selbst wird auf die Folien mittels hydraulischen Zylindern 14 ausgeübt, die direkt auf die Ränder der Folien wirken. Da die hydraulischen Zylinder 14 nur auf die untere Folie 3 wirken, wird die obere Folie 2 bei dem Auseinanderfahren der Folie mechanisch mit der Folie 3 an den Rändern 8 mitgenommen. Der Ablauf der Arbeit ist gleich wie bei der Vorrichtung auf Figur 1.

Die Figur 3 zeigt eine Anordnung, bei welcher die Folien 2 und 3 als Transportbänder 12 und 13 ausgebildet sind. Das Leder 1 wird auf das Transportband 13 aufgelegt und ausgebreitet und dann mit Hilfe der Bewegung von beiden Transportbändern in den Raum 4 hineintransportiert. In dieser Position wird das Leder mit Hilfe von Dichtungen 7 zwischen den beiden Bändern abgedichtet, der Raum 4 an Vakuum 5 angeschlossen. Mit Hilfe von hydraulischen Zylindern 14 werden beide Bänder sowohl in der Längsrichtung gespannt als auch in der Breite durch die Einwirkung 6 auf die Ränder 8 vergrößert.

Das Leder 1 wird aus dem Raum zwischen den beiden Transportbändern entweder zurücktransportiert oder durchlaufend nach vorne befördert. Auch bei dieser Anordnung ist es möglich, dem Leder Wärmeenergie zuzuführen mittels Strahler 9 oder der Raum 4 kann in einem elektrischen Hochfrequenzfeld liegen.

Bei der wiederholten Kräfteeinwirkung auf das Leder bei dem Trocknungsprozess (dynamische Wirkung) ist auch eine Steigerung der Griffeigenschaften des Leders (das Leder wird weich) zu beobachten.

## Patentansprüche

1. Verfahren zur Flächenvergrößerung und -trocknung von Lederstücken, Fellen und ähnlichen flachen Materialen, dadurch gekennzeichnet, daß von beiden Seiten des Leders (1) elastische für Luft undurchlässige Folien (2, 3) angeordnet werden, der Raum (4) zwischen Leder (1) und den beiden Folien (2, 3) an Vakuum (5) angeschlossen wird, und danach wird mit Kräften, die im wesendlichen in der Ebene der beiden Folien (2, 3) liegen, die Fläche der Folien (2, 3) vergrößert.

2. Verfahren nach Anspruch 1 dadurch gekennzeichnet, daß dem Leder (1), das sich zwischen den Folien (2) befindet, Wärmeenergie zugeführt wird (z. B. durch Infrarotbestrahlung der Folien, mittels Kontaktwärme oder Hochfrequenzenergie).

3. Verfahren nach Anspruch 1 und 2 dadurch gekennzeichnet, daß die Einwirkung der Kräfte auf die Folien in der Zeit der Behandlung des Leders veränderlich ist z. B. wiederholte pulsierende oder oszillierende Einwirkungen.

4. Vorrichtung zur Ausführung des Verfahrens nach Anspruch 1 bis 3 mit folgenden Merkmalen charakterisiert : Elastische für Luft undurchlässige Folien (2, 3), Raum (4) zwischen Leder (1) und den beiden Folien (2, 3) an Vakuum (5) anschließbar, Abdichtungen (7) an den Rändern der Folien (2, 3), Krafteinwirkung (6) in der Ebene der Folien (2, 3), die die Vergrößerung der Flächen der Folien (2, 3) bewirkt.

5. Vorrichtung nach Anspruch 4 dadurch gekennzeichnet, daß die Krafteinwirkung (6) auf die Ränder (8) der Folien (2, 3) mittels pneumatischen oder hydraulischen Mitteln (14) erfolgt.

6. Vorrichtung nach Anspruch 4 und 5 dadurch gekennzeichnet, daß die Folien (2, 3) in Form von Transportbändern (12, 13) ausgebildet sind, die gleichzeitig für das Hineintransportieren des Leders (1) in den Raum (4) dienen.

7. Vorrichtung nach Anspruch 4 bis 6 dadurch gekennzeichnet, daß mindestens eine Folie der Folien (2, 3) beheizt wird (z. B. durch Bestrahlung mit Infrarotstrahlern (9) oder Kontaktwärme).

## Claims

1. Method and apparatus for surface groth- and drying of pieces of lether, skins and other similar flat materials, are characterized in that way, that elastic foils (2) und (3), which are impervios to breath, are arranged on both sides of the lether (1), and the volume (4) between the lether (1) and the two foils (2) and (3) is connected to vacuum (5), afterwards, the surface of the foils (2) and (3) is expanded, by powers, which are mostly located in the plane of the two foils (2) and (3).

2. Method after claim 1, characterizes in that way, that heat energy is led to the lether (1) which is places between the two foils (2) and (3) (for example by infrared radiation of the foils with help of contact heat or high frequency energy).

3. Method after claim 1 and 2, characterized in that way that the influence of the powers on the foils is variable in the time of the lether treatment, for example, recurring pulsed or oscillating influences.

4. The apparatus for realisation of the method after claim 1 to 3 characterized by following indications : elastic foils, which are impervious to breath (2) and (3), volume (4) between lether (1) and both foils (2) and (3) is evacuated (5), sealings (7) at the borders of the foils (2) and (3), power influence (6) in the plane of the foils (2) and (3), which effect the groth of surfaces of the foils (2) and (3).

5. The apparatus after claim 4, characterized in that way, that power influence (6) on the borders (8) of the foils (2) and (3) is the result of pneumatic or hydraulic devices (14).

6. The apparatus after claim 4 and 5, characterized in that way, that, the foils (2) and (3) are formed like conveyor belts (12) and (13), which serve simultaneously for vinveying the lether (1) into the volume (4).

7. The apparatus after claim 4 to 6, characterized in that way, that, not less than one of the foils (2) and (3) is heated (for example, by radiation with infrared radiators (9) or contact heat).

## Revendications

1. Méthode pour l'agrandissement de surface et séchage des pièces de cuir, peaux et des matériels ressemblants superficiels, ainsi caractérisé, qu'à deux côtés du cuir (1) sont arrangées des feuilles (2) et (3), qui sont élastiques et imperméables à l'air, l'espace (4) entre le cuir et les deux feuilles (2) et (3) est joint au vide (5), et ensuite, la surface des feuilles (2) et (3) est agrandi par des forces, qui se trouvent surtout dans la plaine des deux feuilles (2) et (3).

2. Méthode après prétention 1, ainsi caractérisée, que l'énergie thermique est conduite au cuir (1), qui se trouve entre les feuilles (2) et (3) par exemple (par rayonnement infrarouge des feuilles par chaleur de contact ou l'énergie de haute fréquence).

3. Méthode après prétention 1 et 2, ainsi caractérisée, que l'influence des forces sur les feuilles est variable dans le temps du traitement de cuir, p. e., répétées, pulsées ou oscillantes influences.

4. Méthode pour l'exécution de la méthode après prétention 1 à 3 ainsi caractérisée : des feuilles élastiques et imperméables à l'air (2) et (3), espace (4) entre cuir (1) et les deux feuilles (2) et (3) peut être lié au vide, étanchéités (7) aux bords des feuilles (2) et (3), influence de force (6) dans la plaine des feuilles (2) et (3), qui effectue l'agrandissement des surfaces des feuilles (2) et (3).

5. Méthode après prétention 4 ainsi caractérisée, que l'influence de force sur les bords (8) des feuilles (2) et (3) résulte des moyens pneumatiques ou des moyens hydrauliques.

6. Méthode après prétention 4 et 5 ainsi caractérisée, que les feuilles (2) et (3) sont formées comme des bandes de transport (12) et (13), qui servent en même temps à transporter le cuir (1) dans l'espace (4).

7. Méthode après prétention 4 à 6 ainsi caractérisée, qu'au moins une feuille des feuilles (2) et (3) est chauffée (p. e. rayonnement avec des lampes infrarouge (9) ou chaleur de contact).
